# EUROPÄISCHE PATENTSCHRIFT

(11) **EP 0 078 030 B1**
(45) Veröffentlichungstag und Bekanntmachung des Hinweises auf die Patenterteilung: **01.10.1986**
(21) Anmeldenummer: 82109755.7
(22) Anmeldetag: 22.10.1982
(51) Int. Cl.: H01K 1/46

(54) **Elektrische Lampe**
Electric lamp
Lampe électrique

(30) Priorität: 23.10.1981 DE 8131006 U
(43) Veröffentlichungstag der Anmeldung: 04.05.1983
(73) Patentinhaber: Patent-Treuhand-Gesellschaft für elektrische Glühlampen mbH, 81543 München (DE)
(72) Erfinder: Eckhardt, Fritz, D-7921 Dettingen (DE)

## Beschreibung

Die Erfindung betrifft eine elektrische Lampe, bestehend aus' einem Lampenkolben, mit aus seinem Quetschfuß herausgeführten Stromzuführungen und aus einem Lampensockel. Der Lampensockel ist aus einer als Kontakt fungierenden Sockelhülse und einer den Lampenkolben tragenden Metallkappe aufgebaut, wobei die Metallkappe mit vorgegebenem Spiel in die Sockelhülse eingepaßt ist und beide Teile unlösbar miteinander verbunden sind.

In der EP-A 0 024 060 ist eine Lampe beschrieben, bei der entsprechend dem Oberbegriff des ersten Anspruches vorliegender Patentanmeldung in einem hülsenförmigen Sockel eine den Lampenkolben tragende Innenhülse angeordnet ist. Innenhülse und Sockel sind dadurch miteinander verbunden, daß der Sockel nach innen ragende Vorsprünge aufweist, über die die Nuten aufweisende Innenhülse gesteckt ist. So ist der Lampenkolben zumindest gegen Verdrehen gegenüber dem Sockel gesichert. Um eine Bewegung des Lampenkolbens in axialer Richtung zu vermeiden, sind die aus dem Lampenkolben ragenden Stromzuführungen straff gespannt mit den Sockelkontakten verlötet.

Die Innenhülse kann auch über die Vorsprünge des Sockels verrastend aufgesetzt sein, so daß die Verbindung der Stromzuführungen mit den Sockelkontakten nur die Funktion einer elektrischen Kontaktierung hat.

Diese bekannten Arten der Verbindung sind allein zur Halterung des Lampenkolbens in dem Sockel vorgesehen. Es gibt jedoch auch Lampen für die Verwendung in optischen Systemen, deren Wendellage gegenüber dem Sockel vorjustiert sein muß.

Lampen beispielsweise für einen Kfz-Scheinwerfer müssen derart justiert sein, daß bei Auswechseln der Lampe mit dem Beleuchtungssystem Lampe/Scheinwerfer nach wie vor die gleiche Lichtverteilung erzielt-wird.

Auch Kleinglühlampen beispielsweise zum Einsetzen in Taschenlampen, Fahrradscheinwerfern usw. sind vorjustiert. Bei diesen Lampen ist am Sockelboden ein erster Kontakt vorgesehen und der zweite Kontakt wird durch die Sockelhülse gebildet.

Der Erfindung liegt die Aufgabe zugrunde, bei Lampen, deren Sockelhülse einen Seitenkontakt bildet, eine Verbindung zwischen Lampenkolben und Sockelhülse zu schaffen, die ein einfaches Justieren der Wendellage zum Sockel während der Fertigung erlaubt und die mit möglichst wenigen Arbeitsgängen hergestellt werden kann.

Die gestellte Aufgabe wird dadurch gelöst, daß die Metallkappe an ihrem äußeren Rand eine etwa parallel zur Sockelachse verlaufende Nut aufweist, in die eine der Enden der Stromzuführungen eingelegt ist und Sockelhülse und Metallkappe durch Einbringen von Lot in den sich zwischen beiden Teilen befindlichen Spalt miteinander verbunden sind.

Auf diese einfache Weise ist eine Justierung des Lampenkolbens und damit der Glühwendel gegenüber der Sockelhülse möglich bevor der Lampenkolben mittels der Metallkappe in einer bestimmten, justierten Lage endgültig mit der Sockelhülse verbunden wird.

Im folgenden wird die Erfindung anhand eines Ausführungsbeispiels näher beschrieben. Es zeigen
Figur 1 eine gesockelte elektrische Lampe
Figur 2 die Metallkappe in Draufsicht
Figur 3 die Metallkappe im Schnitt.

Die Lampe der Figur 1, eine Halogenglühlampe, weist einen Lampenkolben 1 aus hochschmelzendem Glas auf. Als Leuchtkörper dient eine Wolframwendel 2. Der Kolben 1 ist mit Inertgas mit Halogenzusatz gefüllt und am unteren Ende durch Quetschen verschlossen. Stromzuführungsdrähte 3 führen durch den Quetschfuß 4 nach außen. Am Quetschfuß 4 greift eine Metallkappe 5 an. Von ihrer Öffnung 6 ist der Quetschfuß 4 aufgenommen. Mit nach innen gebogenen Lappen 7 (Figur 3) stützt sich die Metallkappe 5 an Vorsprüngen 8 des Quetschungsglases ab. Die Metallkappe 5 ist zylindrisch. Zylindrisch ist auch der Lampensockel 9, in dessen metallische Sockelhülse 10 die Metallkappe 5 mit vorgegebenem Spiel eingeführt ist. Den Hülsenboden bilden Sockelstein 11 und ein zentraler Bodenkontakt 12. Die Sockelhülse 10 ist Seitenkontakt. Entsprechend ist einer der beiden Stromzuführungsdrähte 3 zum Bodenkontakt 12, der andere dagegen mit seinem Ende 3a zwischen Metallkappe 5 und Sockelhülse 10 geführt. Das Drahtende 3a ist eingelegt in eine Randnut 13 der Metallkappe 5. Die Randnut 13 verläuft etwa parallel zur Sockelachse. Eine weitere Randnut 14 ist vorgesehen, die der ersten diametral gegenüberliegt. Nach dem Justieren werden durch Ausnutzen des vorgegebenen Spiels zwischen Metallkappe und Sockelhülse dort die justierte Lampe und der Seitenkontakt mittels Lot 16 ringförmig mit der Sockelhülse 10 verlötet.

## Patentansprüche

Elektrische Lampe, bestehend aus einem Lampenkolben (1) mit aus seinem Quetschfuß (4) herausgeführten Stromzuführungen (3) und aus einem Lampensockel (9), wobei der Lampensockel (9) aus einer als Kontakt fungierenden Sockelhülse (10) und einer den Lampenkolben (1) tragenden Metallkappe (5) aufgebaut ist, die mit vorgegebenem Spiel in die Sockelhülse (10) eingepaßt ist und beide Teile unlösbar miteinander verbunden sind, dadurch gekennzeichnet, daß die Metallkappe (5) an ihrem äußeren Rand eine etwa parallel zur Sockelachse verlaufende Nut (13) aufweist, in die eines der Enden (3a) der Stromzuführungen (3) eingelegt ist, und Sockelhülse (10) und Metallkappe (5) durch Einbringen von Lot (16) in den sich zwischen beiden Teilen (10, 5) befindlichen Spalt miteinander verbunden sind.

## Claims

An electric lamp comprising a lamp bulb (1) from whose press stem (4) lead-in wires (3) extend to the outside of the bulb and a lamp base (9), the lamp base (9) being composed of a base shell (10) acting as a contact and a metal sleeve (5) holding the bulb (1), the metal sleeve (5) being fitted into the base shell (10) with a predetermined clearance and both parts being undetachably connected to one another, characterized in that the metal sleeve (5) comprises at its outer rim (5) a groove (13) that is about parallel to the axis of the base and into which is placed one of the ends (3a) of the lead-in wires (3), and the base shell (10) and the metal sleeve (5) are connected by solder (16) introduced into the clearance between the two parts (10, 5).

## Revendications

Lampe électrique constituée d'une ampoule (1) ayant des conducteurs d'alimentation électrique (3) qui dépassent vers l'extérieur de sa base pincée (4), ainsi que d'un culot (9), ce culot (9) se composant d'une douille (10) faisant fonction de contact, et d'un capuchon métallique (5) qui porte l'ampoule (1) et est ajusté dans la douille (10) du culot avec un jeu prédéterminé, les deux pièces étant reliées l'une à l'autre sans aucune faculté de dissociation, caractérisée par le fait que le capuchon métallique (5) présente, sur son bord externe, une gorge (13) s'étendant sensiblement parallèlement à l'axe du culot et dans laquelle l'une (3a) des extrémités des conducteurs d'alimentation électrique (3) est insérée, la douille (10) du culot et le capuchon métallique (5) étant reliés l'un à l'autre en déposant de la brasure (16) dans l'intervalle situé entre ces deux pièces (10, 5).
